# FASCICULE DE BREVET EUROPEEN

(11) **EP 3 501 813 B1**
(45) Date de publication et mention de la délivrance du brevet: **26.04.2023**
(21) Numéro de dépôt: 18215484.9
(22) Date de dépôt: 21.12.2018
(51) Int. Cl.: B31B 50/06, B31B 50/46, B31B 50/07, B65D 5/56, B31B 105/00, B31B 120/10, B31B 120/50, B65D 5/20, B31B 120/40

(54) **PROCÉDÉ ET MACHINE DE FABRICATION D'EMBALLAGES, EMBALLAGES OBTENUS**
VERFAHREN UND MASCHINE ZUR HERSTELLUNG VON VERPACKUNGEN, SO ERHALTENE VERPACKUNGEN
METHOD AND MACHINE FOR MANUFACTURING PACKAGING, PACKAGING OBTAINED

(30) Priorité: 22.12.2017 FR 1762935
(43) Date de publication de la demande: 26.06.2019
(73) Titulaire: Groupe Guillin, 25290 Ornans (FR)
(72) Inventeur: GUILLIN, François, 25920 MOUTHIER HAUTE-PIERRE (FR)
(74) Mandataire: Littolff, Denis

(56) Documents cités:
- EP-A1- 3 141 373
- EP-A1- 3 190 059
- WO-A2-2009/138786
- FR-A1- 2 737 475
- US-A- 5 253 801
- US-A1- 2009 205 929

## Description

La présente invention se situe dans le domaine des emballages, et plus précisément dans celui des emballages dont les contenants sont cartonnés, mais qui nécessitent une étanchéification, obtenue par thermoformage ultérieur d'un film plastique à l'intérieur du contenant.

Le problème qui se pose en réalité est l'automatisation de la fabrication de tels emballages à des cadences soutenues, qui sont susceptibles d'impacter de fait les machines, les procédés de production, voire les produits finaux, c'est-à-dire les emballages eux-mêmes. Le coeur de ces machines est constitué d'une unité de thermoformage qui réalise en température un formage du film, lui donnent en d'autres termes une forme à chaud pour l'adapter à des volumes de contenants en carton eux-mêmes préformés et déposés préalablement au formage du film dans le moule en vue de constituer les emballages.

En pratique, l'alimentation de l'unité de thermoformage avec des cartonnettes entraîne une réduction assez sensible des cadences de production, du fait de la nécessité d'un traitement de ces feuilles en amont du thermoformage. C'est par exemple ce qui résulte du document EP 3 141 373, dans lequel la nécessaire synchronisation entre les différentes phases de fabrication est mise en oeuvre d'une manière particulière qui ne permet pas d'accélérer les cadences de production. Document WO 2009/138786 A2, en plus, divulgue un procédé et une machine selon le préambule des revendications 1 et 17.

La présente invention vise à optimiser ces cadences en proposant une conception globale visant à synchroniser les deux chaînes fonctionnelles principales respectivement d'alimentation de contenants et de thermoformage, revues dans la perspective de cette optimisation.

Ainsi, le procédé de fabrication d'emballages, qui concerne des emballages dont le contenant est réalisé à partir d'une feuille en carton (carton de tout type) plane prédécoupée et prérainée, chaque contenant étant constitué en 3 dimensions avec fond et parois latérales par pliage, l'intérieur du volume du contenant étant ensuite revêtu d'un film plastifié par thermoformage, est prévu tel qu'il comporte :
- le chargement automatisé à une cadence prédéterminée des feuilles dans au moins une empreinte de moule de thermoformage ;
- le thermoformage du film dans les contenants à une cadence synchronisée à la cadence de chargement.

Selon l'invention, le procédé comporte un préformage des feuilles avant le chargement dans chaque empreinte de thermoformage.

En fait, le chargement nécessite une première transformation de forme, un passage d'un état en deux dimensions à un état en trois dimensions de la feuille de carton prédécoupée et prérainée, voire perforé s'il y a lieu, à l'aide d'étapes successives strictement mécaniques dont résulte en pratique la limitation des cadences permises.

En fait, selon l'invention, le chargement automatisé comporte :
- la prise d'au moins une feuille plane prédécoupée et prérainée par des moyens de récupération des feuilles à partir d'au moins une pile desdites feuilles, et l'immobilisation des feuilles sur lesdits moyens de récupération ;
- un transfert de chaque feuille vers des moyens d'alimentation d'au moins une empreinte de moule de thermoformage, et l'immobilisation et le préformage des feuilles dans lesdits moyens d'alimentation.

Il est évidemment essentiel que lors de chaque étape aboutissant finalement au remplissage des moules de thermoformage, le positionnement des feuilles de carton soit garanti avec précision.

Selon une configuration possible, le transfert de chaque feuille s'effectue par activation de moyens de transfert intermédiaires mobiles mécaniques ou robotiques en coordination avec les déplacements respectifs des moyens de récupération et des moyens d'alimentation, lesdits moyens de transfert étant également munis de moyens de préhension/immobilisation de chaque feuille.

De fait, selon une cinématique possible, les moyens de récupération se déplacent entre deux positions respectivement de préhension d'au moins une feuille à partir d'une pile et de transfert, les moyens de transfert sont mobiles entre une position de prise de chaque feuille carton issue des moyens de récupération et une position de transfert, et les moyens d'alimentation se déplacent entre une position de réception de chaque feuille issue des moyens de transfert et une position d'alimentation d'une empreinte de moule de thermoformage.

Ces déplacements, qui impliquent un même trajet dans deux sens opposés, s'effectuent de préférence au moins partiellement simultanément, pour optimiser les cadences d'alimentation et ne pas obérer le temps global de traitement.

Le préformage des feuilles carton s'effectue en pratique par correspondance de dimensions et d'orientation de surfaces d'une part de moyens de préhension/immobilisation dans les moyens d'alimentation et d'autre part dans l'empreinte du moule de thermoformage, permettant ensuite une correspondance de volume lors d'une insertion mutuelle.

De préférence, les surfaces respectives des empreintes et des moyens d'alimentation correspondant respectivement au fond et aux parois latérales de l'emballage peuvent être mises en correspondance et maintenus en contact séquentiellement, par aspiration obtenue par génération d'une dépression à des endroits prédéterminés des parois de l'empreinte.

Cela peut notamment être réalisé au moyen d'un découplage de ces zones dans les moyens d'alimentation, en leur conférant un degré de liberté l'une par rapport à l'autre contrôlé par des moyens de rappel, comme cela sera vu plus en détail dans la suite. Des moyens de maintien en contact distincts existent dans ces deux zones, d'où la possibilité de mise en oeuvre distincte et séquentielle, par exemple par aspiration.

Selon l'invention, toujours dans une perspective globale d'optimisation des cadences, une étape d'alimentation par un emballage d'au moins une empreinte de moule et une étape de thermoformage d'un autre emballage préformé inséré dans une empreinte sont réalisées presque simultanément, un moule basculant comportant sur sa circonférence au moins une empreinte de moule étant entraîné séquentiellement selon au moins deux positions rotatives distinctes, lesdites positions définissant un pas temporel de fonctionnement.

Le film est continu et déplacé par pas successifs, cette fois dimensionnels, entre des moyens de stockage, à l'entrée de la machine, et un étage de thermoformage, au moins une étape de chauffage placée en amont de l'étage de thermoformage le long d'un pas dimensionnel étant activée en continu. Ce chauffage vise à préparer et à optimiser le thermoformage qui induit une déformation du film plastique aidée par un ramollissement du plastique. Dans le cadre du procédé de l'invention, le film choisi présente une épaisseur bien inférieure à celle des films usuellement utilisés, qui possède par conséquent une inertie thermique également inférieure à ceux-ci. Il se refroidit donc vite et, du fait de l'existence d'au moins un pas à vide pour permettre une adaptation aux différentes tailles de moules, (voir ci-après), il peut ne plus être assez chaud pour être thermoformé dans de bonnes conditions.

Dans ce cas, le procédé peut comporter deux étapes de chauffage, dont une étape optionnelle fonctionnant au niveau d'un pas dimensionnel à vide, s'il y a lieu, c'est-à-dire si les tailles des moules le nécessitent.

Un chauffage des empreintes recevant les emballages préformés est de plus de préférence réalisé, afin d'activer une couche adhésive que présente le film, couche supplémentaire qui a pour fonction de réaliser une solidarisation complète du film dans la cartonnette. Cette solidarisation joue un rôle dans la tenue mécanique de l'ensemble, du fait d'un effet de retrait sur les parois internes de l'emballage. L'effet de retrait permet par exemple de solliciter les jupes ou rebords périphériques rabattus dont peut être doté l'emballage pour leur conférer un effet de rappel élastique potentiellement intéressant lorsqu'un couvercle est prévu, pour assurer sa fixation élastique par clipsage à l'emballage.

Les emballages concernés par le procédé ne comportent évidemment pas nécessairement de telles jupes périphériques rabattues, qui sont en général l'apanage d'emballages avec couvercle séparé. Le procédé s'applique également à des emballages operculés par scellage d'un film sur les bords périphériques, selon l'exemple donné ci-après.

Pour optimiser la pose du film contre les faces intérieures des parois et du fond du contenant, le procédé inclut la génération d'une dépression au cours du thermoformage du film, en lien avec la position des orifices pratiqués dans le contenant. En pratique, les orifices des empreintes par lesquels la différence de pression est appliquée à l'emballage peuvent être positionnés au voisinage des perçages du contenant, par exemple les lignes percées en pointillés, ou les orifices de fixation d'un couvercle dans les rebords etc., dans le cas où un couvercle est prévu.

Une découpe périphérique des contenants peut être prévue après l'opération de thermoformage, soit directement en périphérie du moule, selon une configuration intégrée, soit de manière séparée.

L'emballage réalisé via ce procédé, à une cadence dès lors optimale relativement aux contraintes notamment mécaniques d'approvisionnement en cartonnettes, est notamment basé sur un film thermoformable, mono matériau ou complexe, présentant une épaisseur comprise entre 80 µm et 200 µm, c'est-à-dire sensiblement moindre que dans les procédés classiques de thermoformage appliqués à ce contexte, comme souligné auparavant. Le film utilisé, prévu pour épouser les faces intérieures des cartonnettes et leur donner un aspect esthétiquement très abouti, avec notamment une possibilité de conservation des parois à angles vifs, comporte sur une de ses faces une couche d'adhésif activable à chaud activée par les moyens de chauffages spécifiques des moules évoqués ci-dessus.

L' emballage de l'invention comporte de plus des rebords périphériques prolongeant chaque paroi latérale et repliables à l'extérieur vers celles-ci. C'est ce repli vers l'extérieur qui est contrarié par le retrait du film, et produit l'effort élastique contraire dont il a été question.

De fait, les extrémités adjacentes desdits rebords ne sont pas au contact les unes des autres et sont reliées par une portion de film dotée d'un pli diagonal, qui résulte de la découpe appliquée après le thermoformage, le pli étant lui-même obtenu par les empreintes des moules au cours du thermoformage. Ledit pli diagonal est orienté, suite au moulage, de sorte que la portion de film entre les rebords puisse devenir pratiquement invisible lorsque ceux-ci sont rabattus vers les parois latérales, si le pli est orienté vers le bas. Cette version correspond par exemple aux emballages avec couvercle séparé. Alternativement, les extrémités adjacentes des rebords peuvent être aboutées, lesdits rebords formant alors une bordure périphérique continue. Une telle version est par exemple utilisée lorsque l'emballage est clos par un opercule en film plastique thermo-scellé sur ladite bordure périphérique, qui est alors de préférence plane ou sensiblement plane.

Le carton pour la réalisation du contenant est choisi poreux, de manière à faciliter l'aspiration du film au contact des faces internes dudit contenant lors des phases d'aspiration. Les lignes de pliages des feuilles de carton prédécoupées pour la réalisation du contenant comportent par ailleurs des lignes percées en pointillées et des lignes incisées à mi-chair qui aident au pliage, notamment au cours des phases de préformage et de formage dans les empreintes de moule. Ainsi, par exemple, ce sont les lignes qui délimitent le fond du contenant qui peuvent faire l'objet d'un perçage en traits pointillés.

Les rebords comportent au moins un orifice de fixation d'un couvercle, la portion de film qui recouvre chaque orifice, comme tout le reste du contenant sur une face, étant alors conformée en bulle dépassant vers les parois latérales du contenant, de manière à ne pas s'opposer à l'insertion d'un ergot dépassant du couvercle, s'il y a lieu. Ces bulles sont obtenues lors de la phase de thermoformage, par aspiration du film au travers des orifices, laquelle est produite par l'existence d'une dépression au moins à certains endroits des parois de l'empreinte. Cette dépression peut d'ailleurs être appliquée de manière localement ciblée, fonction du positionnement des orifices du moule véhiculant la dépression.

La machine de production des emballages décrits ci-dessus, qui permet la mise en oeuvre du procédé en vue de la fabrication automatisée de ces emballages à des cadences optimisées, comporte de fait essentiellement :
- un robot de chargement automatisé pour l'alimentation et le préformage des contenants en carton, comportant des moyens de préformage desdites feuilles à la forme de chaque empreinte de thermoformage ;
- une unité de thermoformage réalisant le thermoformage du film dans le contenant préformé.

Ce sont ces deux ensembles, gérant des chaînes techniques spécifiques nécessitant des approches techniques très différentes, qu'il convient d'interfacer en vue de synchroniser leur fonctionnement.

Ainsi, selon l'invention, le robot de chargement automatisé comporte :
- des moyens de récupération des feuilles à partir d'au moins une pile desdites feuilles, lesdits moyens de récupération étant munis de moyens de préhension/immobilisation des feuilles ;
- des moyens de transfert de chaque feuille vers :
- des moyens d'alimentation de l'unité de thermoformage comportant des moyens de préhension/immobilisation des feuilles et des moyens de préformage prévus pour coopérer avec chaque empreinte du ou des moules de l'unité de thermoformage.

Cette structure et cette cinématique pour le chargement en cartonnettes sont notamment adaptées au fonctionnement de l'unité de thermoformage, et respecte des considérations pratiques d'interconnexion avec elle. Du fait de la nécessité déjà mentionnée de garantir la position de chaque feuille au cours de chacune des phases de leur transfert vers les étapes de préformage/chargement/thermoformage, les moyens de transfert mobiles sont également munis de moyens de préhension/immobilisation de chaque feuille.

En fait, plus précisément, les moyens de récupération comportent au moins un plateau de récupération des feuilles, les moyens de transfert comportent au moins une plaque de transfert des feuilles et les moyens d'alimentation comportent au moins une platine d'alimentation des feuilles, en nombre égal, ces structures d'allure plane étant adaptées à véhiculer les feuilles de carton en deux dimensions à transformer en cartonnettes en trois dimensions. Plus précisément encore, les moyens de récupération, les moyens de transfert, les moyens d'alimentation comportent respectivement un nombre de plateaux de récupération, de plaques de transfert et de platines d'alimentation égal au nombre de piles de feuilles.

Selon une configuration préférentielle, les moyens de préhension/immobilisation des feuilles sur respectivement chaque plateau de récupération, chaque plaque de transfert mobile et chaque platine d'alimentation consistent en des ventouses, qui constituent une solution adaptée à la fois pour immobiliser et pour fixer au moment de la prise des feuilles de leur emplacement précédant dans la chaîne.

Chaque platine d'alimentation comporte par ailleurs une forme en relief présentant des bordures inclinées entourant une zone centrale, ladite zone centrale et lesdites bordures étant dimensionnées selon les rainages et découpes des feuilles, en négatif de l'évidement de l'empreinte des moules correspondants, et jouant un rôle dans le préformage des cartonnettes avant thermoformage. De préférence, la zone centrale de la forme en relief est rétractable à l'encontre de ressorts, en vue de mettre en oeuvre le placage séquentiel des prédécoupes cartonnées au fond des empreintes. Ainsi, dans un premier temps, le fond des cartonnettes est plaqué contre le fond des empreintes par ladite zone centrale, alors que les parois desdites cartonnettes sont encore libres de toute pression de placage. Puis, dans un second temps, lorsque la zone centrale reflue à l'encontre des ressorts sous l'effet du déplacement des platines d'alimentation vers les empreintes, les bordures inclinées desdites platines viennent à leur tour plaquer les parois latérales des cartonnettes contre les parois inclinées des empreintes.

Pour maintenir lesdites parois et le fond des emballages à l'intérieur des moules lorsque les moyens d'alimentation se retirent, le fond des empreintes comporte des orifices reliés à des premiers moyens de génération d'une dépression et les bords inclinés des empreintes comportent des orifices reliés à des seconds moyens de génération d'une dépression. Ces orifices liés à des moyens de générer une dépression sont, comme évoqué auparavant, placés de telle sorte qu'ils puissent également aider au cours de l'opération de thermoformage, pour plaquer le film en cours de thermoformage contre la face intérieure des récipients.

Les empreintes du moule sont, selon une configuration possible particulièrement adaptée à l'augmentation des cadences de production, pratiquées dans un moule basculant, c'est-à-dire un moule rotatif entre deux positions qui est utilisé, dans la machine de l'invention, non seulement pour thermoformer les films dans les cartonnettes et évacuer les emballages ainsi obtenus, mais aussi pour le chargement des moules en liaison avec le robot de chargement. Cette caractéristique peut être vue comme constituant un facteur appréciable d'optimisation de l'automatisation de la fabrication des emballages.

Tout cela concerne l'approvisionnement de l'élément cartonné des emballages, qui s'effectue cependant en parallèle et en temps masqué avec l'approvisionnement en film plastique, qui constitue en quelque sorte la seconde source d'approvisionnement, à gérer en même temps que et en synchronisation avec la première.

La machine de l'invention comporte, aux fins d'approvisionnement continue en film plastique, un étage d'entraînement du film constitué de chaînes à picots situées au niveau des deux bordures latérales du film, un galet en matériau élastomère étant placé de chaque côté aux entrées d'arrivée du film continu, lequel est par exemple stocké sur un rouleau permettant le déroulement successif d'une certaine quantité de film, par pas dimensionnels compatibles avec le processus d'automatisation. Dans l'invention, on a vu que le film est particulièrement fin et qu'il comporte une couche de matériau adhésif, ces caractéristiques propres ayant des conséquences sur son traitement dans la machine.

Ainsi, comme il est plus souple que les films habituellement utilisés pour des opérations de thermoformage, un entraînement à picots s'avère, en tant que tel, inadéquat car les picots ne traversent pas le film. C'est la raison pour laquelle un galet est ajouté en entrée, au niveau duquel la perforation s'effectue, permettant l'entraînement en aval. Le film est coincé entre les galets et les picots, permettant le percement du fait de la surface d'appui sur laquelle repose le film.

Selon une autre configuration possible, la machine de l'invention comporte, aux fins d'approvisionnement continue en film plastique, un étage d'entraînement du film constitué de chaînes à pinces situées au niveau des deux bordures latérales du film.

La machine comporte de plus une unité de chauffage additionnelle placée immédiatement en amont de l'étage de thermoformage. Cela résulte aussi de la nature particulière du film. Dans une unité de thermoformage, on fait avancer le film par pas successifs. Il est habituel de positionner un dispositif de chauffage (par exemple à infra-rouge) au-dessus et au-dessous d'une portion de film correspondant à un pas dimensionnel. Cette portion chauffée avance ensuite d'un pas pour être remplacée par une autre. Tous les déplacements sont donc des multiples d'un nombre entier de pas, et dépendent notamment des dimensions du moule de thermoformage.

L'étage de chauffage précède le thermoformage. Le moule de thermoformage comporte une partie montée sur une structure de maintien, en l'occurrence par exemple un moule basculant, et une partie mobile montée sur une autre structure qui se translate vers la première. Ces structures sont de taille plus importante que les moules, pour permettre d'y adapter différentes tailles de moules. Il faut donc prévoir au moins un pas intermédiaire à vide entre l'étage de chauffage et l'étage de thermoformage.

Pour des épaisseurs de film habituelles, cela ne pose pas de problème particulier, mais dans le cas d'un film fin comme celui utilisé dans l'invention, on a vu que l'inertie thermique du matériau est très faible, et qu'il ne peut dès lors accepter qu'un pas à vide. Au delà, le film se refroidit et il ne peut plus être thermoformé.

Pour compenser l'écart entre l'étage de chauffage standard et l'étage de thermoformage, dans la machine de l'invention, il a été ajouté une unité de chauffage additionnelle amovible, permettant de réduire autant que possible le nombre de pas à vide.

Une autre conséquence des caractéristiques particulières des films utilisés est que chaque empreinte du moule comporte des moyens de chauffage propres thermorégulés. Ceux-ci génèrent une température de moule adaptée alors qu'en principe, avec des films usuels d'épaisseur prévue entre 200 µm et 800 µm, on utilise un moule non chauffé, qui permet de figer plus rapidement la matière. Mais dans l'invention, il faut activer la couche adhésive destinée à fixer le film, et qui s'interface par conséquent entre le film plastique et le carton, en transférant - au moment du thermoformage - de la chaleur à travers la cartonnette.

La machine de l'invention comporte de préférence aussi des moyens de découpe périphérique des contenants, lesdits moyens de découpe agissant en périphérie des empreintes des moules ou étant actionnés de manière séparée. Dans ce dernier cas, il peut s'agir d'une découpe classique par poinçon/matrice, dissociée du reste permettant de simplifier l'outillage, donc de baisser les coûts, d'augmenter les cadences, et, le film étant déjà solidarisé au carton, permettant une découpe parfaitement concentrique.

L'invention va à présent être décrite plus en détail, en référence aux figures annexées qui représentent des exemples non limitatifs d'emballages selon l'invention, et pour lesquelles :
- la figure 1 représente en vue en élévation un flan de carton perforé découpé et rainé de façon à permettre un préformage des cartonnettes ;
- la figure 2 montre, en vue perspective, l'emballage final, formé et revêtu d'un film plastique ;
- la figure 3 représente, en vue perspective similaire à la figure 2, l'emballage avec les rebords rabattus vers les parois latérales du contenant ;
- la figure 4 illustre l'emballage de l'invention muni d'un couvercle clipsé sur ses rebords ;
- la figure 5 montre un détail agrandi, en vue en section, du mode de fixation du couvercle sur l'emballage.
- la figure 6 est une vue en élévation en plan d'un emballage alternatif destiné à être fermé par un film thermoscellé ; et
- La figure 7 représente l'emballage de la figure 6 en vue perspective.

En référence à la figure 1, le flan 1 comporte une zone centrale constituant le fond 2 de la cartonnette, et des zones latérales trapézoïdales 3, 4, 5, 6 délimitant les parois latérales du contenant. Ces parois 3 à 6 sont prolongées par des rebords 7 à 10, dont elles sont séparées par des rainages 11, 11' obtenus par incision à mi-chair. Les arêtes 12, 12' de séparation entre le fond 2 et les parois latérales 3 à 6 sont incisées en traits pointillés, de manière à constituer des orifices utilisés lors des phases d'aspiration par exemple pour aider à plaquer le film plastique contre les faces intérieures du contenant. Selon une configuration possible, les rebords 7 à 10 comportent chacun des orifices 13, 14 prévus pour la fixation d'un couvercle comme montré en figures 4 et 5. Toutes ces incisions, traversantes ou à mi-chair, aident bien entendu au pliage des pans, en vue du préformage ou du formage de la cartonnette.

Lorsque le filmage est réalisé, dans les conditions vues ci-dessus, le film, outre la couverture des faces intérieures du fond 2 et des parois latérales 3 à 6, ainsi que des faces supérieures des rebords dans le prolongement des autres, présente des portions d'angle 15 entre les rebords 7 à 10, comme cela apparaît en figure 2, conférant à l'emballage une jupe périphérique continue. Ces portions de film 15 sont conformées avec un pli diagonal 16, obtenu comme mentionné auparavant au cours du moulage dans la phase de thermoformage. Ce pli 16 permet un pliage naturel dans un sens (vers le bas) ou l'autre (vers le haut). Dans la représentation de la figure 3, la portion d'angle 15 est repliée vers le bas, et devient par conséquent invisible. Lors du thermoformage, les rebords 7 à 10 sont sur-ouverts, pour compenser l'effet de retrait du film, selon une position qui est par exemple celle de la figure 3, aboutissant de plus à l'effet mécanique de rappel vers l'extérieur des rebords, évoqué auparavant et qui facilite le clipsage mécanique du couvercle 17 (voir en figures 4 et 5). La jupe périphérique constituée des rebords 7 à 10 reliés par les portions d'angle 15 du film fait l'objet d'une opération de coupe après thermoformage, qui obéit aux contraintes des systèmes de découpe à poinçon/matrice.

Lorsqu'un couvercle 17, par exemple en plastique transparent, est fixé sur le contenant, des ergots 18 dépassant vers l'intérieur de la jupe périphérique 19 dudit couvercle 17 sont prévus au niveau des orifices 13, 14 pratiqués dans les rebords 7 à 10. La rigidité relative du couvercle combinée à l'effet ressort s'appliquant aux rebords 7 à 10, naturellement sollicités vers l'extérieur et vers le haut, aboutit à une liaison mécanique de fermeture ferme et agréable à utiliser. Lors de l'insertion du couvercle 17, les rebords 7 à 10 sont repoussés vers les parois latérales 3 à 6 du contenant jusqu'à arrivée des ergots 18 en face des orifices 13, 14, qui permet le clipsage. L'opération inverse est simple à mettre en oeuvre pour retirer le couvercle 17.

Dans la configuration alternative des figures 6 et 7, la découpe initiale du flan 1, un peu différente, est telle que les extrémités axiales des rebords 7 à 10 s'ajustent les unes aux autres lors d'un aboutement plan, formant un rebord périphérique continu d'allure parallèle au fond 2 sur lequel peut être thermo-scellé un opercule filmé (non représenté). Pour des raisons de clarté, les mêmes références que dans la configuration précédente sont utilisées pour les mêmes parties de l'emballage. L'angle des découpes auxdites extrémités axiales des rebords 7 à 10 est par conséquent prévu tel que l'aboutement continu puisse se faire comme montré en figure 7, qui fait également apparaître le film thermoformé intérieurement, en grisé clair, sur la totalité des faces internes et la quasi-totalité des rebords 7 à 10 (pour des raisons illustratives, pour mieux comprendre son positionnement relativement au contenant : en réalité, il recouvre également la totalité des rebords 7 à 10).

Le scellage s'effectue sur une surface d'allure plane qui est par conséquent conformée en couronne rectangulaire, et matérialisée par les rebords 7 à 10 se suivant continûment. Le procédé de fabrication de l'invention s'applique de la même manière à la production des contenants ainsi réalisés qu'à la fabrication des emballages décrits en référence aux figures 1 à 5, à l'aide de la même machine de fabrication.

L'invention ne se limite bien entendu pas aux exemples décrits et expliqués en référence aux figures, mais elle englobe les variantes et versions qui entrent dans la portée des revendications.

## Revendications

1. Procédé de fabrication d'emballages dont le contenant est réalisé à partir d'une feuille en carton plane prédécoupée et prérainée, chaque contenant étant constitué en 3 dimensions avec fond (2) et parois latérales (3, 4, 5, 6) par pliage, l'intérieur du volume du contenant étant ensuite revêtu d'un film plastifié par thermoformage, comportant :
- le chargement automatisé à une cadence prédéterminée des feuilles dans au moins une empreinte de moule de thermoformage ;
- le thermoformage du film dans les contenants à une cadence synchronisée à la cadence de chargement ;
- un préformage desdites feuilles avant le chargement dans chaque empreinte de thermoformage ;
**caractérisé en ce que** le chargement automatisé comporte :
- la prise d'au moins une feuille plane prédécoupée et prérainée par des moyens de récupération des feuilles à partir d'au moins une pile desdites feuilles, et l'immobilisation des feuilles sur lesdits moyens de récupération ;
- un transfert de chaque feuille par des moyens de transfert vers des moyens d'alimentation d'au moins une empreinte de moule de thermoformage, et l'immobilisation et le préformage des feuilles dans lesdits moyens d'alimentation.

2. Procédé de fabrication d'emballages selon la revendication précédente, **caractérisé en ce que** les moyens de transfert intermédiaires sont mobiles en coordination avec les déplacements respectifs des moyens de récupération et des moyens d'alimentation, lesdits moyens de transfert étant munis de moyens de préhension/immobilisation de chaque feuille.

3. Procédé de fabrication d'emballages selon la revendication précédente, **caractérisé en ce que** les moyens de récupération se déplacent entre deux positions respectivement de préhension d'au moins une feuille à partir d'une pile et de transfert, les moyens de transfert sont mobiles entre une position de prise de chaque feuille issue des moyens de récupération et une position de transfert, et les moyens d'alimentation se déplacent entre une position de réception de chaque feuille issue des moyens de transfert et une position d'alimentation d'une empreinte de moule de thermoformage.

4. Procédé de fabrication d'emballages selon l'une des revendications précédentes, **caractérisé par** un préformage des feuilles par correspondance de dimensions et d'orientation de surfaces d'une part de moyens de préhension/immobilisation dans les moyens d'alimentation et d'autre part dans l'empreinte du moule de thermoformage, permettant ensuite une correspondance de volume lors d'une insertion mutuelle.

5. Procédé de fabrication d'emballages selon la revendication précédente, **caractérisé en ce que** les surfaces respectives des empreintes et des moyens d'alimentation correspondant respectivement au fond (2) et aux parois latérales (3, 4, 5, 6) de l'emballage sont mises en correspondance et maintenus en contact séquentiellement par aspiration obtenue par génération d'une dépression à des endroits prédéterminés des parois (3, 4, 5, 6) de l'empreinte.

6. Procédé de fabrication d'emballages selon l'une des revendications précédentes, **caractérisé en ce qu'**une étape d'alimentation par un emballage d'au moins une empreinte de moule et une étape de thermoformage d'un autre emballage préformé inséré dans une empreinte sont réalisées presque simultanément, un moule basculant comportant sur sa circonférence au moins une empreinte de moule étant entraîné séquentiellement selon au moins deux positions rotatives distinctes, lesdites positions définissant un pas temporel de fonctionnement.

7. Procédé de fabrication d'emballages selon l'une des revendications précédentes, **caractérisé en ce que** le film est continu et déplacé par pas dimensionnels successifs entre des moyens de stockage et un étage de thermoformage, au moins une étape de chauffage placée en amont de l'étage de thermoformage le long d'un pas dimensionnel étant activée en continu.

8. Procédé de fabrication d'emballages selon l'une des revendications précédentes, **caractérisé en ce qu'**il comporte deux étapes de chauffage, dont une étape optionnelle fonctionnant au niveau d'un pas dimensionnel à vide.

9. Procédé de fabrication d'emballages selon l'une des revendications précédentes, **caractérisé par** un chauffage des empreintes recevant les emballages préformés.

10. Procédé de fabrication d'emballages selon l'une des revendications précédentes, **caractérisé par** la génération d'une dépression au cours du thermoformage du film, en lien avec la position des orifices (13, 14) pratiqués dans le contenant.

11. Procédé de fabrication d'emballages selon l'une des revendications précédentes, **caractérisé par** une découpe périphérique des contenants après thermoformage.

12. Emballage à cartonnette formant le contenant revêtu d'un film plastifié intérieur obtenu par le procédé des revendications 1 à 11, comportant un film thermoformable présentant une épaisseur comprise entre 80 µm et 200 µm, **caractérisé en ce que** le carton pour la réalisation du contenant est poreux, **en ce qu'**il comporte des rebords (7, 8, 9, 10) périphériques prolongeant chaque paroi latérale (3, 4, 5, 6) et repliables à l'extérieur vers celles-ci, et **en ce que** les rebords (7, 8, 9, 10) comportent au moins un orifice (13, 14) de fixation d'un couvercle (17), la portion de film qui recouvre chaque orifice (13, 14) étant conformée en bulle dépassant vers les parois latérales (3, 4, 5, 6) du contenant.

13. Emballage selon la revendication précédente, **caractérisé en ce que** le film comporte sur une de ses faces (3, 4, 5, 6) une couche d'adhésif activable à chaud.

14. Emballage selon l'une des revendications 12 à 13,
**caractérisé en ce que** les extrémités adjacentes des rebords (7, 8, 9, 10) ne sont pas au contact les unes des autres et sont reliées par une portion de film (15) dotée d'un pli diagonal (16).

15. Emballage selon l'une des revendications 12 à 13,
**caractérisé en ce que** les extrémités adjacentes des rebords (7, 8, 9, 10) sont aboutées, lesdits rebords (7, 8, 9, 10) formant une bordure périphérique continue.

16. Emballage selon l'une des revendications 12 à 15,
**caractérisé en ce que** les lignes de pliages des feuilles de carton prédécoupées pour la réalisation du contenant comportent des lignes percées en pointillées et des lignes incisées à mi-chair.

17. Machine de fabrication d'emballages selon revendications 12 à 16 dont le contenant est réalisé à partir d'une feuille en carton plane prédécoupée et prérainée, chaque contenant étant préformé en 3 dimensions par pliage, l'intérieur du volume du contenant étant ensuite revêtu d'un film plastique par thermoformage, comportant :
- un robot de chargement automatisé pour l'alimentation et le préformage des contenants en carton, comportant des moyens de préformage desdites feuilles à la forme de chaque empreinte de thermoformage ;
- une unité de thermoformage réalisant le thermoformage du film dans le contenant préformé ;
**caractérisée en ce que** le robot de chargement automatisé comporte :
- des moyens de récupération des feuilles à partir d'au moins une pile desdites feuilles, lesdits moyens de récupération étant munis de moyens de préhension/immobilisation des feuilles ;
- des moyens de transfert de chaque feuille vers :
- des moyens d'alimentation de l'unité de thermoformage comportant des moyens de préhension/immobilisation des feuilles et des moyens de préformage prévus pour coopérer avec chaque empreinte du ou des moules de l'unité de thermoformage.

18. Machine de fabrication d'emballages selon la revendication précédente, **caractérisée en ce que** les moyens de transfert mobiles sont munis de moyens de préhension/immobilisation de chaque feuille.

19. Machine de fabrication d'emballages selon l'une des revendications 17 et 18,
**caractérisée en ce que** les moyens de récupération comportent au moins un plateau de récupération des feuilles, les moyens de transfert comportent au moins une plaque de transfert des feuilles et les moyens d'alimentation comportent au moins une platine d'alimentation des feuilles, en nombre égal.

20. Machine de fabrication d'emballages selon la revendication précédente, **caractérisée en ce que** les moyens de récupération, les moyens de transfert, les moyens d'alimentation comportent respectivement un nombre de plateaux de récupération, de plaques de transfert et de platines d'alimentation égal au nombre de piles de feuilles.

21. Machine de fabrication d'emballages selon l'une des revendications 19 et 20,
**caractérisée en ce que** les moyens de préhension/immobilisation des feuilles sur respectivement chaque plateau de récupération, chaque plaque de transfert mobile et chaque platine d'alimentation consistent en des ventouses.

22. Machine de fabrication d'emballages selon l'une des revendications 19 à 21,
**caractérisée** en ce chaque platine d'alimentation comporte une forme en relief présentant des bordures inclinées entourant une zone centrale, ladite zone centrale et lesdites bordures étant dimensionnées selon les rainages (11, 11') et découpes des feuilles, et en négatif de l'évidement de l'empreinte des moules correspondants.

23. Machine de fabrication d'emballages selon la revendication précédente, **caractérisée en ce que** la zone centrale de la forme en relief est rétractable à l'encontre de ressorts.

24. Machine de fabrication d'emballages selon l'une des revendications 17 à 23,
**caractérisée en ce que** le fond des empreintes comporte des orifices (13, 14) reliés à des premiers moyens de génération d'une dépression.

25. Machine de fabrication d'emballages selon l'une des revendications 17 à 24,
**caractérisée en ce que** les bords inclinés des empreintes comportent des orifices (13, 14) reliés à des seconds moyens de génération d'une dépression.

26. Machine de fabrication d'emballages selon l'une des revendications 17 à 25,
**caractérisée en ce que** les empreintes du moule de thermoformage sont pratiquées dans un moule basculant.

27. Machine de fabrication d'emballages selon l'une des revendications 17 à 26,
**caractérisée en ce qu'**elle comporte un étage d'entraînement du film constitué de chaînes à picots situées au niveau des deux bordures latérales du film, un galet en matériau élastomère étant placé de chaque côté aux entrées d'arrivée du film continu, ou constitué de chaînes à pinces situées au niveau des deux bordures latérales du film.

28. Machine de fabrication d'emballages selon l'une des revendications 17 à 27,
**caractérisée en ce qu'**elle comporte une unité de chauffage additionnelle placée immédiatement en amont de l'étage de thermoformage.

29. Machine de fabrication d'emballages selon l'une des revendications 17 à 28,
**caractérisée en ce que** chaque empreinte du moule comporte des moyens de chauffage propres thermo-régulés.

30. Machine de fabrication d'emballages selon l'une des revendications 17 à 29,
**caractérisée en ce qu'**elle comporte des moyens de découpe périphérique des contenants.

31. Machine de fabrication d'emballages selon la revendication précédente, **caractérisée en ce que** lesdits moyens de découpe agissent en périphérie des empreintes des moules.

## Patentansprüche

1. Verfahren zum Herstellen von Verpackungen, deren Behälter aus einem vorgestanzten und vorgerillten flachen Kartonbogen gefertigt wird, wobei jeder Behälter durch Falten aus 3 Dimensionen mit Boden (2) und Seitenwänden (3, 4, 5, 6) besteht, wobei das Innere des Behältervolumens anschließend mit einem plastifizierten Film durch Thermoformen ausgekleidet wird, umfassend:
- das automatisierte Laden der Bögen in einem vorgegebenen Rhythmus in mindestens einen Thermoformungs-Formhohlraum;
- das Thermoformen des Films in den Behältern in einem mit dem Laderhythmus synchronisierten Rhythmus;
- ein Vorformen der Bögen vor dem Laden in jeden Thermoformungs-Formhohlraum;
**dadurch gekennzeichnet, dass** das automatisierte Laden umfasst:
- das Entnehmen mindestens eines vorgestanzten und vorgerillten flachen Bogens durch Bogensammelmittel von mindestens einem Stapel dieser Bögen, und das Festhalten der Bögen auf den Sammelmitteln;
- das Transferieren jedes Bogens durch Transfermittel zu Zuführungsmitteln mindestens eines Thermoformungs-Formhohlraums, und das Festhalten und das Vorformen der Bögen in den Zuführungsmitteln.

2. Verfahren zum Herstellen von Verpackungen nach dem vorstehenden Anspruch, **dadurch gekennzeichnet, dass** die Zwischentransfermittel in Koordination mit den jeweiligen Bewegungen der Sammelmittel und der Zuführungsmittel beweglich sind, wobei die Transfermittel mit Mitteln zum Greifen/Festhalten jedes Bogens versehen sind.

3. Verfahren zum Herstellen von Verpackungen nach dem vorstehenden Anspruch, **dadurch gekennzeichnet, dass** die Sammelmittel sich zwischen zwei Positionen jeweils zum Greifen mindestens eines Bogens von einem Stapel und zum Transferieren bewegen, die Transfermittel zwischen einer Position zum Entnehmen jedes von den Sammelmittel stammenden Bogens und einer Transferposition beweglich sind, und die Zuführungsmittel sich zwischen einer Position zum Aufnehmen jedes von den Transfermitteln stammenden Bogens und einer Position zum Zuführen zu einem Thermoformungs-Formhohlraum bewegen.

4. Verfahren zum Herstellen von Verpackungen nach einem der vorstehenden Ansprüche, **gekennzeichnet durch** ein Vorformen der Bögen durch Übereinstimmung der Abmessungen und der Ausrichtung der Oberflächen einerseits von Mitteln zum Greifen/Festhalten in den Zuführungsmitteln und andererseits in dem Thermoformungs-Formhohlraum, was anschließend eine Übereinstimmung des Volumens bei einem gegenseitigen Einsetzen ermöglicht.

5. Verfahren zum Herstellen von Verpackungen nach dem vorstehenden Anspruch, **dadurch gekennzeichnet, dass** die jeweiligen Oberflächen der Hohlräume und der Zuführungsmittel, die jeweils mit dem Boden (2) und den Seitenwänden (3, 4, 5, 6) der Verpackung übereinstimmen, in Übereinstimmung gebracht und sequenziell durch Ansaugen, das durch Erzeugen eines Unterdrucks an vorgegebenen Stellen der Wände (3, 4, 5, 6) des Hohlraums erhalten wird, in Berührung gehalten werden.

6. Verfahren zum Herstellen von Verpackungen nach einem der vorstehenden Ansprüche, **dadurch gekennzeichnet, dass** ein Ablaufschritt des Zuführens durch eine Verpackung zu mindestens einem Formhohlraum und ein Ablaufschritt des Thermoformens einer anderen vorgeformten Verpackung, die in einen Hohlraum eingesetzt wird, nahezu gleichzeitig durchgeführt werden, wobei eine Kippform, die an ihrem Umfang mindestens einen Formhohlraum umfasst, sequenziell gemäß mindestens zwei verschiedene Drehpositionen angetrieben wird, wobei diese Positionen einen zeitlichen Betriebsschritt definieren.

7. Verfahren zum Herstellen von Verpackungen nach einem der vorstehenden Ansprüche, **dadurch gekennzeichnet, dass** der Film kontinuierlich ist und durch aufeinanderfolgende Dimensionsschritte zwischen Speichermitteln und einer Thermoformungsstufe bewegt wird, wobei mindestens ein Heizablaufschritt, der entlang eines Dimensionsschritts stromaufwärtig der Thermoformungsstufe angeordnet ist, kontinuierlich aktiviert wird.

8. Verfahren zum Herstellen von Verpackungen nach einem der vorstehenden Ansprüche, **dadurch gekennzeichnet, dass** es zwei Heizablaufschritte umfasst, von denen ein optionaler Schritt als Vakuumdimensionsschritt betrieben wird.

9. Verfahren zum Herstellen von Verpackungen nach einem der vorstehenden Ansprüche, **gekennzeichnet durch** Heizen der Hohlräume, die die vorgeformten Verpackungen aufnehmen.

10. Verfahren zum Herstellen von Verpackungen nach einem der vorstehenden Ansprüche, **gekennzeichnet durch** die Erzeugung eines Unterdrucks während des Thermoformens des Films, in Verbindung mit der Position der in den Behälter eingebrachten Öffnungen (13, 14).

11. Verfahren zum Herstellen von Verpackungen nach einem der vorstehenden Ansprüche, **gekennzeichnet durch** ein umlaufendes Stanzen der Behälter nach dem Thermoformen.

12. Pappeverpackung, die den Behälter bildet, der mit einem plastifizierten inneren Film ausgekleidet ist, der durch das Verfahren der Ansprüche 1 bis 11 erhalten wird, umfassend einen thermoformbaren Film, der eine Dicke zwischen 80 µm und 200 µm vorweist, **dadurch gekennzeichnet, dass** der Karton für die Fertigung des Behälters porös ist, dass er umlaufende Ränder (7, 8, 9, 10) umfasst, die jede Seitenwand (3, 4, 5, 6) verlängern und nach außen zu diesen hin faltbar sind, und dass die Ränder (7, 8, 9, 10) mindestens eine Öffnung (13, 14) zum Befestigen eines Deckels (17) umfassen, wobei der Abschnitt des Films, der jede Öffnung (13, 14) bedeckt, als Blase ausgeformt ist, die zu den Seitenwänden (3, 4, 5, 6) des Behälters hin übersteht.

13. Verpackung nach dem vorstehenden Anspruch, **dadurch gekennzeichnet, dass** der Film auf einer seiner Flächen (3, 4, 5, 6) eine Schicht aus hitzeaktivierbarem Klebstoff umfasst.

14. Verpackung nach einem der Ansprüche 12 bis 13, **dadurch gekennzeichnet, dass** die benachbarten Enden der Ränder (7, 8, 9, 10) einander nicht berühren und durch einen Filmabschnitt (15) miteinander verbunden sind, der mit einer diagonalen Falte (16) ausgestattet ist.

15. Verpackung nach einem der Ansprüche 12 bis 13, **dadurch gekennzeichnet, dass** die benachbarten Enden der Ränder (7, 8, 9, 10) aneinanderstoßen, wobei die Ränder (7, 8, 9, 10) einen kontinuierlichen umlaufenden Rand bilden.

16. Verpackung nach einem der Ansprüche 12 bis 15, **dadurch gekennzeichnet, dass** die Faltlinien der vorgestanzten Kartonbögen für die Fertigung des Behälters durchstochene Punktlinien und angestanzte Schnittlinien umfassen.

17. Maschine zum Herstellen von Verpackungen nach den Ansprüchen 12 bis 16, deren Behälter aus einem vorgestanzten und vorgerillten flachen Kartonbogen gefertigt wird, wobei jeder Behälter durch Falten in 3 Dimensionen vorgeformt wird und das Innere des Behältervolumens anschließend durch Thermoformen mit einem Kunststofffilm ausgekleidet wird, umfassend:
- einen Roboter für automatisiertes Laden zum Zuführen und zum Vorformen der Kartonbehälter, der Mittel zum Vorformen der Bögen an die Form jedes Thermoformungs-Hohlraums umfasst;
- eine Thermoformungseinheit, die das Thermoformen des Films in dem vorgeformten Behälter durchführt;
**dadurch gekennzeichnet, dass** der Roboter für automatisiertes Laden umfasst:
- Sammelmittel für Bögen von mindestens einem Stapel dieser Bögen, wobei diese Sammelmittel mit Mitteln zum Greifen/Festhalten der Bögen versehen sind;
- Transfermittel für jeden Bogen zu:
- Zuführungsmitteln der Thermoformungseinheit, die Mittel zum Greifen/Festhalten der Bögen und Mittel zum Vorformen umfassen, die dazu vorgesehen sind, mit jedem Hohlraum der Form oder der Formen der Thermoformungseinheit zusammenzuwirken.

18. Maschine zum Herstellen von Verpackungen nach dem vorstehenden Anspruch, **dadurch gekennzeichnet, dass** die beweglichen Transfermittel mit Mitteln zum Greifen/Festhalten jedes Bogens versehen sind.

19. Maschine zum Herstellen von Verpackungen nach einem der Ansprüche 17 und 18, **dadurch gekennzeichnet, dass** die Sammelmittel mindestens eine Platte zum Sammeln der Bögen umfassen, die Transfermittel mindestens eine Platte zum Transferieren der Bögen umfassen und die Zuführungsmittel mindestens eine Platine zum Zuführen der Bögen in gleicher Anzahl umfassen.

20. Maschine zum Herstellen von Verpackungen nach dem vorstehenden Anspruch, **dadurch gekennzeichnet, dass** die Sammelmittel, die Transfermittel, die Zuführungsmittel jeweils eine Anzahl von Sammelplatten, Transfertafeln und Zuführplatinen in gleicher Anzahl wie die Bogenstapel umfassen.

21. Maschine zum Herstellen von Verpackungen nach einem der Ansprüche 19 und 20, **dadurch gekennzeichnet, dass** die Mittel zum Greifen/Festhalten der Bögen auf jeder Sammelplatte, jeder beweglichen Transfertafel und jeder Zuführplatine aus Saugnäpfen bestehen.

22. Maschine zum Herstellen von Verpackungen nach einem der Ansprüche 19 bis 21, **dadurch gekennzeichnet, dass** jede Zuführplatine eine Reliefform umfasst, die schräge Umrandungen vorweist, die einen mittleren Bereich umgeben, wobei der mittlere Bereich und diese Umrandungen entsprechend den Rillen (11, 11') und Stanzteilen der Bögen und als Negativ der Aussparung des übereinstimmenden Formhohlraums dimensioniert sind.

23. Maschine zum Herstellen von Verpackungen nach dem vorstehenden Anspruch, **dadurch gekennzeichnet, dass** der mittlere Bereich der Reliefform gegen Federn einziehbar ist.

24. Maschine zum Herstellen von Verpackungen nach einem der Ansprüche 17 bis 23, **dadurch gekennzeichnet, dass** der Boden der Hohlräume Öffnungen (13, 14) umfasst, die mit ersten Mitteln zum Erzeugen eines Unterdrucks verbunden sind.

25. Maschine zum Herstellen von Verpackungen nach einem der Ansprüche 17 bis 24, **dadurch gekennzeichnet, dass** die schrägen Ränder der Hohlräume Öffnungen (13, 14) umfassen, die mit zweiten Mitteln zum Erzeugen eines Unterdrucks verbunden sind.

26. Maschine zum Herstellen von Verpackungen nach einem der Ansprüche 17 bis 25, **dadurch gekennzeichnet, dass** die Thermoformungs-Formhohlräume in eine Kippform eingebracht sind.

27. Maschine zum Herstellen von Verpackungen nach einem der Ansprüche 17 bis 26, **dadurch gekennzeichnet, dass** sie eine Filmantriebsstufe umfasst, die aus Noppenketten besteht, die sich auf Höhe der zwei Seitenumrandungen des Films befinden, wobei auf jeder Seite an den Ankunftseinlässen des kontinuierlichen Films eine Rolle aus Elastomermaterial angeordnet ist, oder die aus Kluppenketten besteht, die sich auf Höhe der zwei Seitenumrandungen des Films befinden.

28. Maschine zum Herstellen von Verpackungen nach einem der Ansprüche 17 bis 27, **dadurch gekennzeichnet, dass** sie eine zusätzliche Heizeinheit umfasst, die unmittelbar stromaufwärtig der Thermoformungsstufe angeordnet ist.

29. Maschine zum Herstellen von Verpackungen nach einem der Ansprüche 17 bis 28, **dadurch gekennzeichnet, dass** jeder Formhohlraum eigene temperaturgeregelte Heizmittel umfasst.

30. Maschine zum Herstellen von Verpackungen nach einem der Ansprüche 17 bis 29, **dadurch gekennzeichnet, dass** sie Mittel zum umlaufenden Stanzen der Behälter umfasst.

31. Maschine zum Herstellen von Verpackungen nach dem vorstehenden Anspruch, **dadurch gekennzeichnet, dass** die Stanzmittel an einem Umfang der Formhohlräume wirken.

## Claims

1. A method for manufacturing packaging, the container of which is made from a sheet of flat cardboard that is pre-cut and pre-grooved, each container being made in three dimensions with a bottom (2) and side walls (3, 4, 5, 6) by folding, the inside of the volume of the container then being coated with a plasticized film by thermoforming, the method including:
- automated loading of the sheets at a predetermined rate into at least one thermoforming mold cavity;
- thermoforming the film in the containers at a rate synchronized to the loading rate;
- preforming said sheets prior to loading into each thermoforming cavity;
**characterized in that** the automated loading includes:
- picking up at least one pre-cut and pre-grooved flat sheet using means for recovering the sheets from at least one stack of said sheets, and immobilizing the sheets on said recovery means;
- transferring each sheet using transfer means to means for supplying at least one thermoforming mold cavity, and immobilizing and preforming the sheets in said supply means.

2. The packaging manufacturing method according to the preceding claim, **characterized in that** the intermediate transfer means are mobile in coordination with the respective movements of the recovery means and the supply means, said transfer means being provided with means for gripping/immobilizing each sheet.

3. The packaging manufacturing method according to the preceding claim, **characterized in that** the recovery means move between two positions respectively for gripping at least one sheet from a stack and for transferring, the transfer means are mobile between a position for picking up each sheet coming from the recovery means and a transfer position, and the supply means move between a position for receiving each sheet coming from the transfer means and a position for supplying a thermoforming mold cavity.

4. The packaging manufacturing method according to one of the preceding claims, **characterized by** preforming the sheets by matching the dimensions and orientation of surfaces of gripping/immobilizing means in the supply means and also in the cavity of the thermoforming mold, thus allowing a volume match during mutual insertion.

5. The packaging manufacturing method according to the preceding claim, **characterized in that** the respective surfaces of the cavities and the supply means corresponding respectively to the bottom (2) and to the side walls (3, 4, 5, 6) of the packaging are matched and kept in sequential contact by suction obtained by generating a negative pressure at predetermined areas of the walls (3, 4, 5, 6) of the cavity.

6. The packaging manufacturing method according to one of the preceding claims, **characterized in that** a step of supplying at least one mold cavity with a packaging and a step of thermoforming of another preformed packaging inserted into a cavity are carried out almost simultaneously, a tilting mold comprising on its circumference at least one mold cavity being driven sequentially according to at least two distinct rotary positions, said positions defining a temporal operating step.

7. The packaging manufacturing method according to one of the preceding claims, **characterized in that** the film is continuous and moved by successive sizing steps between storage means and a thermoforming stage, at least one heating step placed upstream of the thermoforming stage along a sizing step being continuously activated.

8. The packaging manufacturing method according to one of the preceding claims, **characterized in that** it comprises two heating steps, of which one optional step operates in a vacuum sizing step.

9. The packaging manufacturing method according to one of the preceding claims, **characterized by** heating the cavities that receive the preformed packaging.

10. The packaging manufacturing method according to one of the preceding claims, **characterized by** generating a negative pressure during thermoforming of the film, in relation to the position of the openings (13, 14) made in the container.

11. The packaging manufacturing method according to one of the preceding claims, **characterized by** peripherally cutting the containers after thermoforming.

12. A paperboard packaging forming the container coated with an inner plasticized film obtained by the method according to claims 1 to 11, comprising a thermoformable film having a thickness between 80 µm and 200 µm, **characterized in that** the cardboard for forming the container is porous, **in that** it comprises peripheral rims (7, 8, 9, 10) which extend each side wall (3, 4, 5, 6) and are foldable outward towards the latter, **and in that** the rims (7, 8, 9, 10) comprise at least one opening (13, 14) for attaching a cover (17), the film portion which covers each opening (13, 14) being shaped like a bubble protruding towards the side walls (3, 4, 5, 6) of the container.

13. The packaging according to the preceding claim, **characterized in that** the film comprises, on one of its faces (3, 4, 5, 6), a layer of heat-activatable adhesive.

14. The packaging according to one of claims 12 to 13, **characterized in that** the adjacent ends of the rims (7, 8, 9, 10) are not in contact with each other and are connected by a film portion (15) provided with a diagonal fold (16).

15. The packaging according to one of claims 12 to 13, **characterized in that** the adjacent ends of the rims (7, 8, 9, 10) are butted together, said rims (7, 8, 9, 10) forming a continuous peripheral edge.

16. The packaging according to one of claims 12 to 15, **characterized in that** the fold lines of the pre-cut cardboard sheets for creating the container include dotted perforated lines and lines cut midway.

17. A machine for manufacturing packaging according to claims 12 to 16, the container of which is made from a sheet of flat cardboard that is pre-cut and pre-grooved, each container being preformed in three dimensions by folding, the inside of the volume of the container then being coated with a plastics film by thermoforming, the machine including:
- an automated loading robot for supplying and preforming cardboard containers, comprising means for preforming said sheets in the shape of each thermoforming cavity;
- a thermoforming unit performing the thermoforming of the film in the preformed container;
**characterized in that** the automated loading robot includes:
- means for recovering the sheets from at least one stack of said sheets, said recovery means being provided with means for gripping/immobilizing the sheets;
- means for transferring each sheet to:
- means for supplying the thermoforming unit, comprising means for gripping/immobilizing the sheets and preforming means intended to engage with each cavity of the mold or molds of the thermoforming unit.

18. The packaging manufacturing machine according to the preceding claim, **characterized in that** the mobile transfer means are provided with means for gripping/immobilizing each sheet.

19. The packaging manufacturing machine according to one of claims 17 and 18, **characterized in that** the recovery means comprise at least one sheet recovery tray, the transfer means comprise at least one sheet transfer plate and the supply means comprise at least one sheet supply board, in an equal number.

20. The packaging manufacturing machine according to the preceding claim, **characterized in that** the recovery means, the transfer means and the supply means respectively comprise a number of recovery trays, transfer plates and supply boards equal to the number of stacks of sheets.

21. The packaging manufacturing machine according to one of claims 19 and 20, **characterized in that** the means for gripping/immobilizing the sheets respectively on each recovery tray, each mobile transfer plate and each supply board consist of suction cups.

22. The packaging manufacturing machine according to one of claims 19 to 21, **characterized in that** each supply board comprises a shape in relief having inclined edges surrounding a central area, said central area and said edges being sized according to the grooves (11, 11') and cuts of the sheets, and in negative of the recess of the cavity of the corresponding molds.

23. The packaging manufacturing machine according to the preceding claim, **characterized in that** the central area of the shape in relief is retractable against springs.

24. The packaging manufacturing machine according to one of claims 17 to 23, **characterized in that** the bottom of the cavities comprises openings (13, 14) connected to first means for generating a negative pressure.

25. The packaging manufacturing machine according to one of claims 17 to 24, **characterized in that** the inclined edges of the cavities comprise openings (13, 14) connected to second means for generating a negative pressure.

26. The packaging manufacturing machine according to one of claims 17 to 25, **characterized in that** the cavities of the thermoforming mold are made in a tilting mold.

27. The packaging manufacturing machine according to one of claims 17 to 26, **characterized in that** it comprises a stage for driving the film, which stage consists of pin chains located on both side edges of the film, an elastomer roller being placed on each side at the inlets of the continuous film, or consists of clip chains located on both side edges of the film.

28. The packaging manufacturing machine according to one of claims 17 to 27, **characterized in that** it comprises an additional heating unit placed immediately upstream of the thermoforming stage.

29. The packaging manufacturing machine according to one of claims 17 to 28, **characterized in that** each cavity of the mold comprises its own temperature-controlled heating means.

30. The packaging manufacturing machine according to one of claims 17 to 29, **characterized in that** it comprises means for peripherally cutting the containers.

31. The packaging manufacturing machine according to the preceding claim, **characterized in that** said cutting means act on the peripheries of the cavities of the molds.
